# EUROPÄISCHE PATENTSCHRIFT

(11) **EP 2 857 341 B1**
(45) Veröffentlichungstag und Bekanntmachung des Hinweises auf die Patenterteilung: **22.02.2017**
(21) Anmeldenummer: 14187827.2
(22) Anmeldetag: 06.10.2014
(51) Int. Cl.: B66C 7/02, B66C 9/02

(54) **Kranführungsanordnung für einen Hängekran**
Crane track assembly for an overhead crane
Agencement de commande de grue pour un pont roulant suspendu

(30) Priorität: 05.10.2013 DE 102013111042
(43) Veröffentlichungstag der Anmeldung: 08.04.2015
(73) Patentinhaber: WHN Technologies GmbH, 83355 Grabenstätt (DE)
(72) Erfinder: Gusterhuber, Horst, 83334 Inzell (DE); Wallner, Manfred, 83334 Inzell (DE); Reuter, Bernd, 83334 Inzell (DE)
(74) Vertreter: Naessens, Stephan

(56) Entgegenhaltungen:
- EP-A1- 0 166 791
- WO-A1-95/18889
- JP-A- H02 303 782
- JP-A- H05 319 773
- JP-A- H05 319 774
- JP-U- S51 145 730
- JP-U- S56 112 800

## Beschreibung

Die vorliegende Erfindung betrifft eine Kranführungsanordnung für einen Hängekran gemäß der im Oberbegriff des Patentanspruches 1 näher definierten Art. Ferner betrifft die vorliegende Erfindung einen Laufwagen der vorangehenden Kranführungsanordnung. Darüber hinaus betrifft die vorliegende Erfindung ein Kranführungsprofil der vorangehenden Kranführungsanordnung.

Beispielsweise aus der Druckschrift DE 103 37 122 A1 ist eine Hängekranbahn und ein Hängekranbahnprofil bekannt. Die bekannte Hängekranbahn umfasst eine Kranbahnschiene und einen an der Kranbahnschiene geführten Laufwagen. Die Kranbahnschiene besteht aus mehreren Abschnitten eines Hohlprofils, wobei der Laufwagen auf einer innerhalb des Hohlprofils gebildeten Laufbahn geführt ist. Die beiden Laufrollen eines Laufrollenpaares sind parallel zueinander angeordnet und können entlang der Laufbahn der Kranbahnschiene bewegt werden.

Aus der Druckschrift JP H05 319774 A ist eine Kranführungsanordnung für einen Hängekran mit einem Kranführungsprofil zur Führung eines Laufwagens mit mehreren Rollen entlang einer korrespondierenden Laufbahn im Inneren des Kranführungsprofils bekannt. Der Laufwagen weist als Rollen zwei zueinander geneigte Laufrollen auf, die im Querschnitt eine umgekehrte V-Form bilden und deren Rotationsachsen sich schneiden.

Aus der Druckschrift JP S51 145730 U ist eine Kranführungsanordnung mit einem Kranführungsprofil zur Führung eines Laufwagens mit Rollen entlang einer korrespondierenden Laufbahn im Äußeren des Kranführungsprofils bekannt. Es hat sich gezeigt, dass bei derartigen ausgeführten Hängekranbahnen unerwünscht hohe Rollenwiderstände auftreten. Ferner können insbesondere bei länger andauernden Belastungen im Stillstand Abplattungen an den Laufrollen auftreten, welches sich negativ auf das Losbrechmoment auswirkt. Des Weiteren sind bei der bekannten Hängekranbahn weder Stütz- noch Querkräfte aufnehmbar.

Der vorliegenden Erfindung liegt die Aufgabe zu Grunde eine Kranführungsanordnung für einen Hängekran und einen Laufwagen sowie ein Kranführungsprofil vorzuschlagen, mit denen eine besonders einfache Handhabung und ein sicherer Betrieb ermöglicht werden.

Diese Aufgabe wird erfindungsgemäß durch die Merkmale des Patentanspruches 1 bzw. 5 bzw. 7 gelöst, wobei sich vorteilhafte Ausgestaltungen aus den jeweiligen Unteransprüchen, der Beschreibung und den Zeichnungen ergeben.

Durch die geneigte Anordnung der Laufrollen, insbesondere durch die inverse bzw. umgekehrte V-förmige Anordnung der Laufrollen im Querschnitt, ergibt sich eine hohe Präzision und Laufruhe bei der vorgeschlagenen Kranführungsanordnung.

Durch das Verwenden von zumindest gehärteten Oberflächen bei den Rollen und den korrespondierenden Laufbahnen ergibt sich ein optimierter Leichtlauf und ein besonders geringer Rollwiderstand. Es ist denkbar, dass metallische Laufrollen oder auch kombinierte Materialpaare zum Erhöhen der Festigkeit und zum Reduzieren des Rollwiderstandes eingesetzt werden. Beispielsweise können auch Rollen und Laufbahn aus unterschiedlichen Materialien gefertigt werden.

Um die Übertragung von Momenten sowie von Quer- und Stützkräften in sämtlichen Achsen weiter zu verbessern, kann vorgesehen sein, dass an dem Laufwagen zusätzlich eine bezogen auf zwei einander angeordnete Laufrollenpaare zentrisch angeordnete und profilierte Führungsrolle vorgesehen ist, die entlang einer korrespondierenden Laufbahn des Kranführungsprofils geführt ist. Damit wird eine optimierte Rollengeometrie des Laufschlittens bzw. des Laufwagens ermöglicht. Neben der Führungswirkung dient die Führungsrolle auch zur Abstützung in Einbaulage nach oben, um z. B. Konterlasten abzustützen.

Die Laufrollen und die Führungsrolle sind derart zueinander angeordnet, dass sich die Wirkachse der profilierten Laufrolle und die Wirkachse der nicht profilierten Laufrolle sowie die Wirkachse der Führungsrolle in einem gemeinsamen Schnittpunkt schneiden. Mit Wirkachse ist eine entlang der Wirkkraft der jeweiligen Rolle verlaufenden Linie gemeint. Da sich die Wirkachse der Führungsrolle mit den Wirkachsen der beiden anderen geneigten Rollen kreuzt, dient die Führungsrolle nicht nur zur Führung, sondern auch zur Abstützung nach oben.

Eine der beiden Laufrollen ist profiliert und die andere Laufrolle glatt ausgeführt. Dadurch wird ein Los-Festlager-Modul in der Systemanbindung bewerkstelligt. Somit eignet sich die erfindungsgemäße Anordnung ideal für die Anwendung als Linearführung in der Schraubtechnik z. B. bei der Fahrzeugfertigung. Darüber hinaus ergibt sich ein Höchstmaß an Funktionalität bei zugleich kompakter Bauform.

Die der Erfindung zu Grunde liegende Aufgabe wird auch durch einen Laufwagen der vorgeschlagenen Kranführungsanordnung gelöst. Demzufolge wird ebenfalls der separate Laufwagen mit den vor- und nachbeschriebenen Merkmalen und Vorteilen von der Erfindung beansprucht.

Die der Erfindung zu Grunde liegende Aufgabe wird auch durch ein Kranführungsprofil der vorbeschriebenen Kranführungsanordnung gelöst. Demzufolge wird auch das separate Kranführungsprofil mit den vor- und nachbeschriebenen Merkmalen und Vorteilen von der Erfindung beansprucht.

Im nachfolgenden wird die Erfindung anhand der Zeichnungen weiter erläutert. Es zeigen:
Figur 1 eine mögliche Ausführungsvariante einer Kranführungsanordnung mit einem in einem Kranführungsprofil bewegbar gelagerten Laufwagen;
Figur 2 eine dreidimensionale Ansicht eines Kranführungsprofils;
Figur 3 eine Seitenansicht des entlang der Laufbahnen des Kranführungsprofils geführten Laufwagens;
Figur 4 Eine dreidimensionale Ansicht gemäß Figur 3; und
Figur 5 eine mögliche weitere Ausführungsvariante der Kranführungsanordnung für einen Hängekran.

In den Figuren 1 bis 5 sind verschiedene Ansichten einer Kranführungsanordung für einen Hängekran beispielhaft dargestellt.

Die Kranführungsanordung umfasst zumindest ein Kranführungsprofil 1 zur Führung zumindest eines Laufwagens 11 bzw. Fahrwerkkörpers mit mehreren Rollen, die jeweils entlang korrespondierender Laufbahnen des Kranführungsprofils geführt sind. Der Laufwagen 11 weist erfindungsgemäß zwei zueinander geneigte Laufrollen 8, 9 auf.

Wie insbesondere aus Figur 1 ersichtlich ist, bilden die geneigten Laufrollen 8, 9 im Querschnitt etwa eine umgekehrte V-Form, wobei sich die Rotationssachsen der Laufrollen 8, 9 schneiden. Die in Figur 1 auf der linken Seite dargestellte Laufrolle 8 dient als schwimmende Laufrolle des Fahrwerkes bzw. des Laufwagens, da diese eine glatte, nicht profilierte Oberfläche aufweist. Die rechte Laufrolle 9 dient als profilierte Laufrolle des Laufwagens und führt diesen.

Wie insbesondere aus den Figuren 3 und 4 ersichtlich ist, weist der Laufwagen mehrere in Bewegungsrichtung hintereinander angeordnete Laufrollenpaare auf, wobei jedes Laufrollenpaar zwei zueinander geneigte Laufrollen 8, 9 umfasst. Zur verbesserten Führung und auch zur Aufnahme von so genannten Konterlasten umfasst der Laufwagen 11 eine bezogen auf die beiden Laufrollenpaare zentrisch angeordnete und profilierte Führungsrolle 10, welche auch als profilierte Gegendruckrolle des Laufwagens 11 bezeichnet werden kann. Die Führungsrolle 10 wird entlang einer korrespondierenden Laufbahn des Kranführungsprofils 1 geführt.

Gemäß Figur 1 ist angedeutet, dass die Laufrollen 8, 9 und die Führungsrolle 10 derart zueinander angeordnet sind, dass sich die Wirkachse A der Laufrollen 9 und die Wirkachse B der Laufrolle 8 sowie die Wirkachse C der Führungsrolle 10 in einem gemeinsam Punkt D schneiden. Demzufolge ergibt sich eine so genannte X Anordnung bzw. Ausrichtung der Wirkachsen A und B.

Die Führungsrolle 10 ist in axialer Richtung, also horizontal, schwimmend gelagert und in der senkrechten Achse bzw. Hochachse, also in Richtung der Wirkachse C, zum Beispiel durch eine Führungsgabel einstellbar oder auch federnd gelagert. Mit diesen Maßnahmen werden zum Beispiel Produktionstoleranzen bei den Kranführungsprofilen 1 kompensiert.

Die vorgeschlagene Kranführungsanordnung ist vorzugsweise für Leichtkransysteme für Handhabungsgeräte einsetzbar. Der Laufwagen 11 bzw. Laufschlitten ist durch die schräg angestellten, sich kreuzenden Laufrollen 8, 9 und der zentrisch angeordneten oberen Führungsrolle 10 gekennzeichnet, wobei anstelle von üblicherweise weichen Materialien für die Rollen der Einsatz von harten, z. B. metallischen oder auch anderen gehärteten Materialien vorgesehen ist.

Als Laufbahnen bzw. -flächen sind, wie insbesondere aus Figur 2 ersichtlich ist, Laufbahnprofile oder Stangenprofile 2 vorgesehen. Beispielsweise können diese Stangenprofile 2 als gehärtete Wellen oder dergleichen ausgeführt werden, wodurch eine leichtgängige, präzise Linearführung erreicht wird.

Die Stangenprofile 2 sind gemäß Figur 1 und 2 in das Kranführungsprofil 1 eingebettet. Auf diese Weise wird neben der vorteilhaften leichtgängigen Bewegung des Laufwagens 11 zudem das Kranführungsprofil 1 mechanisch versteift, so dass eine als z. B. Aluminium-Extrusionsprofil ausgeführte biegesteife Kranschiene insbesondere für den Einsatz im Leichtkranbereich realisiert wird. Beispielsweise können die Stangenprofile 2 formschlüssig, reibschlüssig, kraftschlüssig oder dergleichen mit dem Kranführungsprofil 1 verbunden werden. Beispielsweise können mehrere Kranführungsprofile 1 hintereinander angeordnet werden und über die Nuten 7 mit entsprechenden Nutensteinen 24 gemäß Figur 5 miteinander verbunden werden.

Zur axialen Verlängerung kann bei jedem Stangenprofile 2 vorgesehen sein, dass mehrere Stangenprofile 2 hintereinander in Bewegungsrichtung des Laufwagens 11 angeordnet werden. Zur Realisierung einer exakten Verbindung an den Stößen von zwei hintereinander angeordneten Stangenprofilen 2 können entsprechend formschlüssige miteinander korrespondierende Elemente vorgesehen sein, wie zum Beispiel an einer Seite ein Zentrierdorn und an der anderen Seite ein korrespondierender Innenkonus oder dergleichen. Die Stangenprofile 2 an jedem Ende können mit Endkappen oder dergleichen versehen sein, die zum Beispiel mittels federnden Druckstücken oder dergleichen dafür sorgen, dass die dazwischenliegenden Stangenprofile 2 an deren Stößen nahezu spaltfrei aneinander gedrückt werden. Diese Maßnahme führt zu einem ruckfreiem Verhalten beim Überfahren durch den Laufwagen 11.

Gemäß Figur 1 und 2 können die Stangenprofile 2 für die Laufrollen 8, 9 und die Führungsrolle 10 im Querschnitt etwa in Dreiecksform in dem Schienenkörper bzw. Kranführungsprofil 1 angeordnet sein. Vorzugsweise kann jedes Stangenprofil 2 eine etwa kreisförmige Querschnittsform aufweisen. Es sind aber auch andere Querschnittsformen denkbar.

Aus Figur 3 ist ferner ersichtlich, dass an dem Laufwagen 11 eine Achse 12 oder dergleichen zur Aufnahme von Lasten oder Geräten vorgesehen ist. Ferner weist der Laufwagen 11 an jedem Ende einen Anschlagpuffer 13 auf.

In Figur 5 ist beispielhaft eine weitere Ausführungsvariante einer erfindungsgemäßen Kranführungsanordung bzw. eines linearen Kranführungsprofils dargestellt. Die Kranführungsanordung umfasst zunächst zwei parallel zueinander ausgerichtete Kranführungsprofile 1, die jeweils direkt über eine Flanschplatte 31 einer Trägerklemme 20 an einer beliebigen Trägerstruktur, z. B. einem Stahlträger 21 einer Deckenaufhängung oder eines bewegbaren Portals, befestigt sind. Es ist auch möglich, dass die Kranführungsprofile 1 jeweils über ein weiteres Bauteil, wie zum Beispiel ein Aufsatzprofil zur mechanischen Versteifung, an der Flanschplatte 31 der Trägerklemme 20 an dem Stahlträger 21 befestigt sind. Die Laufwagen 11 der beiden Kranführungsprofile 1 sind an einem quer zu den beiden Kranführungsprofilen 1 ausgerichteten weiteren Kranführungsprofil bzw. Kranbrückenprofil 19 befestigt. Das Kranbrückenprofil 19 kann manuell oder automatisch über einen Antrieb z. B. als optionaler Zahnriemenantrieb bewegt werden, wobei an dem nicht weiter dargestellten Laufwagen des Kranbrückenprofils 19 eine Last oder Geräte anbringbar sind.

Als Koppelung zwischen dem Kranbrückenprofil 19 und dem Zahnriemenantrieb 22 ist ein Mitnehmer 23 einerseits an dem Zahnriemenantrieb 22 und andererseits an dem Kranbrückenprofil 19 befestigt. Um eine leichtgängige Bewegung des Kranbrückenprofils 19 zu ermöglichen, ist eine schwimmende Kranbrückenprofilanbindung 25 und eine starre Kranbrückenprofilanbindung 26 vorgesehen. Die Energieversorgung wird durch eine Mitnehmerplatte 15 zum Beispiel als Stromabnehmer realisiert, der mit einem Schleifleitungsprofil 17 in Verbindung steht.

Die Trägerklemmen 20 weisen Konstruktionsmerkmale zum Ausgleich von Winkelfehlern in beide Bewegungsrichtungen bzw. -achsen auf. Dies ist erforderlich, wenn zum Beispiel der Stahlträger 21 nicht waagerecht montiert ist oder in der Querachse schräg montierte Flanschplatten 31 aufgrund von Herstellungstoleranzen vorgesehen sind.

### Bezugszeichen

- 1: Kranführungsprofil
- 2: Stangenprofile bzw. Laufbahnprofil
- 7: Nuten für Nutensteine
- 8: nicht profilierte, schwimmende Laufrolle
- 9: profilierte Laufrolle
- 10: profilierte Führungsrolle
- 11: Laufwagen bzw. Fahrwerkskörper
- 12: Achse zur Aufnahme von Lasten und Geräten
- 13: Anschlagpuffer
- 15: Mitnehmerplatte als Stromabnehmer
- 17: Schleifleitungsprofil
- 19: Kranbrückenprofil
- 20: Trägerklemme
- 21: Stahlträger
- 22: Zahnriemenantrieb
- 23: Mitnehmer für Kranbrückenprofil
- 24: Nutensteine
- 25: schwimmende Kranbrückenprofilanbindung
- 26: starre Kranbrückenprofilanbindung
- 31: Flanschplatte
- A: Wirkachse der Laufrolle 9
- B: Wirkachse der Laufrolle 8
- C: Wirkachse der Führungsrolle
- D: Schnittpunkt der Wirkachsen

## Patentansprüche

1. Kranführungsanordnung für einen Hängekran mit zumindest einem Kranführungsprofil (1) zur Führung zumindest eines Laufwagens (11) mit mehreren Rollen, die jeweils entlang einer korrespondierenden Laufbahn des Kranführungsprofils (1) geführt sind, wobei der Laufwagen (11) als Rollen zumindest zwei zueinander geneigte Laufrollen (8, 9) aufweist, wobei die geneigten Laufrollen (8, 9) im Querschnitt etwa eine umkehrte V-Form bilden, wobei sich deren Rotationsachsen schneiden, wobei jeder Laufwagen (11) mehrere in Bewegungsrichtung hintereinander angeordnete Laufrollenpaare aufweist, wobei der Laufwagen (11) eine bezogen auf die beiden Laufrollenpaare zentrisch angeordnete und profilierte Führungsrolle (10) aufweist, die entlang einer korrespondierenden Laufbahn des Kranführungsprofils (1) geführt ist, wobei die Laufrollen (8, 9) und die Führungsrolle (10) derart zueinander angeordnet sind, dass sich die Wirkachse (A) der profilierten Laufrolle (9) und die Wirkachse (B) der nicht profilierten Laufrolle (8) sowie die Wirkachse (C) der Führungsrolle (10) in einem gemeinsamen Schnittpunkt (D) schneiden, wobei einer der beiden geneigten Laufrollen (8, 9) profiliert ist, wobei als Laufbahnen Stangenprofile (2) vorgesehen sind, die in dem Kranführungsprofil (1) eingebettet sind, und wobei die Stangenprofile (2) für die Laufrollen (8, 9) und die Führungsrolle (10) im Querschnitt etwa in Dreiecksform zueinander im Inneren des Kranführungsprofils (1) angeordnet sind.

2. Kranführungsanordnung nach Anspruch 1, **dadurch gekennzeichnet, dass** jedes Stangenprofil (2) eine etwa kreisförmige Querschnittsform aufweist.

3. Kranführungsanordnung nach Anspruch 1 oder 2, **dadurch gekennzeichnet, dass** die Laufrollen (8, 9), die Führungsrolle (10) und die korrespondierenden Laufbahnen zumindest gehärtete Oberflächen aufweisen.

4. Kranführungsanordnung nach einem der vorangehenden Ansprüche, **dadurch gekennzeichnet, dass** zwei parallel zueinander ausgerichtete Kranführungsprofile (1) deckenseitig in einem Raum befestigt sind, wobei die Laufwagen (11) der beiden Kranführungsprofile (1) an einem quer zu den beiden Kranführungsprofilen (1) ausgerichteten Kranbrückenprofil (19) befestigt sind, so dass das Kranbrückenprofil (19) manuell oder über einen an einem Funktionsprofil befestigten Antrieb bewegbar ist, wobei an dem Laufwagen (11) des Kranbrückenprofils (19) eine Last anbringbar ist.

5. Laufwagen der vorangehenden Kranführungsanordnung.

6. Laufwagen nach Anspruch 5, **dadurch gekennzeichnet, dass** die Laufrollen (8, 9) und die Führungsrolle (10) zumindest gehärtete Oberflächen aufweisen.

7. Kranführungsprofil der vorangehenden Kranführungsanordnung.

8. Kranführungsprofil nach Anspruch 7, **dadurch gekennzeichnet, dass** jedes Stangenprofil (2) eine etwa kreisförmige Querschnittsform aufweist.

9. Kranführungsprofil nach einem der Ansprüche 7 bis 8, **dadurch gekennzeichnet, dass** die Laufbahnen zumindest gehärtete Oberflächen aufweisen.

## Claims

1. A crane guide assembly for an overhead crane, having at least one crane guide profile (1) for guiding at least one carriage (11) having a plurality of rollers, each guided along a corresponding path of the crane guide profile (1), the carriage (11) having at least two mutually inclined castors (8, 9) as rollers, the inclined castors (8, 9) forming approximately a reversed V-shape in cross section, wherein their axes of rotation intersect, each carriage (11) having a plurality of pairs of castors arranged successively in the direction of travel, the carriage (11) having a profiled guide roller (10) which is arranged centrally with respect to the two pairs of castors and which is guided along a corresponding path of the crane guide profile (1), wherein the castors (8, 9) and the guide roller (10) are arranged to each other such that the effective axis (A) of the profiled castor (9) and the effective axis (B) of the non-profiled castor (8) and the effective axis (C) of the guide roller (10) intersect in a common intersection point (D), wherein one of the two inclined castors (8, 9) is profiled, wherein rod profiles (2) are provided as paths, which are embedded in the crane guide profile (1), and wherein the rod profiles (2) for the castors (8, 9) and the guide roller (10) in the cross-section are arranged approximately in a triangular shape to each other in the interior of the crane guide profile (1).

2. The crane guide assembly according to claim 1, **characterized in that** each rod profile (2) has an approximately circular cross-sectional shape.

3. The crane guide assembly according to claim 1 or 2, **characterized in that** the castors (8, 9), the guide roller (10) and the corresponding paths have at least hardened surfaces.

4. The crane guide assembly according to one of the preceding claims, **characterized in that** two mutually parallel crane guide profiles (1) are attached on the ceiling in a space, wherein the carriages (11) of the two crane guide profiles (1) are attached to a crane bridge profile (19) transversely aligned to the two crane guide profiles (1), so that the crane bridge profile (19) is movable manually or by a drive attached to a function profile, wherein a load is attachable to the carriage (11) of the crane bridge profile (19).

5. A carriage of the preceding crane guide assembly.

6. The carriage according to claim 5, **characterized in that** the castors (8, 9) and the guide roller (10) have at least hardened surfaces.

7. A crane guide profile of the preceding crane guide assembly.

8. The crane guide profile according to claim 7, **characterized in that** each rod profile (2) has an approximately circular cross-sectional shape.

9. The crane guide profile according to one of claims 7 to 8, **characterized in that** the paths have at least hardened surfaces.

## Revendications

1. Agencement de guidage de grue pour un pont roulant suspendu avec au moins un profil de guidage de grue (1) pour guider au moins un chariot (11) avec plusieurs rouleaux qui sont chacun guidés le long d'une voie de roulement correspondante du profil de guidage de grue (1), le chariot (11) présentant comme rouleaux au moins deux galets de roulement (8, 9) inclinés l'un vers l'autre, les galets de roulement inclinés (8, 9) formant un V renversé en coupe transversale, leurs axes de rotation se coupant, chaque chariot (11) présentant plusieurs paires de galets de roulement disposées les unes derrière les autres dans le sens de déplacement, le chariot (11) présentant un galet de guidage (10) profilé et disposé au centre par rapport aux deux paires de galets de roulement et étant guidé le long d'une voie de roulement correspondante du profil de guidage de grue (1), les galets de roulement (8, 9) et le galet de guidage (10) étant disposés les uns par rapport aux autres de sorte que l'axe d'action (A) du galet de roulement profilé (9) et l'axe d'action (B) du galet de roulement non profilé (8) ainsi que l'axe d'action (C) du galet de guidage (10) se coupent à un point d'intersection commun (D), l'un des deux galets de roulement inclinés (8, 9) étant profilé, des profils en tige (2) noyés dans le profil de guidage de grue (1) étant prévus comme voies de roulement, et les profils en tige (2) pour les galets de roulement (8, 9) et le galet de guidage (10) étant disposés en coupe transversale sensiblement en triangle les uns par rapport aux autres à l'intérieur du profil de guidage de grue (1).

2. Agencement de guidage de grue selon la revendication 1, **caractérisé en ce que** chaque profil en tige (2) présente une forme transversale sensiblement circulaire.

3. Agencement de guidage de grue selon la revendication 1 ou 2, **caractérisé en ce que** les galets de roulement (8, 9), le galet de guidage (10) et les voies de roulement correspondantes présentent des surfaces trempées.

4. Agencement de guidage de grue selon l'une quelconque des revendications précédentes, **caractérisé en ce que** deux profils de guidage de grue (1) orientés parallèlement l'un à l'autre sont fixés au plafond dans un local, les chariots (11) des deux profils de guidage de grue (1) étant fixés à un profil de pont de grue (19) orienté perpendiculairement aux deux profils de guidage de grue (1), de sorte que le profil de pont de grue (19) peut être déplacé manuellement ou au moyen d'un entraînement fixé à un profil de fonction, une charge pouvant être appliquée au chariot (11) du profil de pont de grue (19).

5. Chariot de l'agencement de guidage de grue précédent.

6. Chariot selon la revendication 5, **caractérisé en ce que** les galets de roulement (8, 9) et le galet de guidage (10) présentent au moins des surfaces trempées.

7. Profil de guidage de grue de l'agencement de guidage de grue précédent.

8. Profil de guidage de grue selon la revendication 7, **caractérisé en ce que** chaque profil en tige (2) présente une forme transversale sensiblement circulaire.

9. Profil de guidage de grue selon l'une quelconque des revendications 7 à 8, **caractérisé en ce que** les voies de roulement présentent au moins des surfaces trempées.
